# EUROPÄISCHE PATENTSCHRIFT

(11) **EP 3 801 133 B1**
(45) Veröffentlichungstag und Bekanntmachung des Hinweises auf die Patenterteilung: **28.09.2022**
(21) Anmeldenummer: 19728969.7
(22) Anmeldetag: 05.06.2019
(51) Int. Cl.: A47B 88/90

(54) **ZARGE FÜR EINEN SCHUBKASTEN**
PANEL FOR A DRAWER
CHÂSSIS POUR TIROIR

(30) Priorität: 11.06.2018 DE 102018113851
(43) Veröffentlichungstag der Anmeldung: 14.04.2021
(73) Patentinhaber: Paul Hettich GmbH & Co. KG, 32278 Kirchlengern (DE)
(72) Erfinder: SCHWARZ, Michael, 32429 Minden (DE); MEYER, Bernd, 32469 Petershagen (DE); FREIMARK, Henning, 32312 Lübbecke (DE)
(74) Vertreter: Kleine, Hubertus
(86) Internationale Anmeldenummer: PCT/EP2019/064626
(87) Internationale Veröffentlichungsnummer: WO 2019/238491

(56) Entgegenhaltungen:
- WO-A1-2017/186639
- AT-B- 402 593
- DE-A1-102016 105 969

## Beschreibung

Die Erfindung betrifft eine Zarge für einen Schubkasten nach dem Oberbegriff des Anspruchs 1.

Einen gattungsgemäßen Stand der Technik zeigt die AT 402 593B.

Die Erfindung hat die Aufgabe, die gattungsgemäße Zarge funktional vorteilhaft weiterzuentwickeln.

Die Erfindung löst diese Aufgabe durch den Gegenstand des Anspruchs 1. Sie schafft ferner einen Schubkasten für ein Möbel mit einer oder mehreren Zargen nach einem der darauf bezogenen Ansprüche.

Nach Anspruch 1 wird folgender Gegenstand geschaffen: Eine Zarge für einen Schubkasten, die eine Außenschale und eine Innenschale aufweist, wobei die Außenschale einen Außenwandabschnitt aufweist, der im Wesentlichen oder vollständig die sichtbare Außenwand der Zarge ausbildet und einen oberen Rand aufweist, welcher annähernd parallel zum Schubkastenboden verläuft, wobei die Außenschale relativ zur Innenschale verschieblich geführt ist und wobei die Außenschale und die Innenschale einen Hohlraum zwischen sich ausbilden, der eine oder mehrere Funktionseinrichtungen aufweist und wobei die Außenschale in einer ersten Position zu der Innenschale einen Zugriff auf die eine Funktionseinrichtung oder wenigstens eine der mehreren Funktionseinrichtungen verhindert und diese verdeckt, wobei die Außenschale und/oder Innenschale einen Durchbruch aufweist über welchen in einer in Zargenlängsrichtung gegenüber der ersten Position verschobenen zweiten Position ein Zugriff auf die eine Funktionseinrichtung oder wenigstens eine der mehreren Funktionseinrichtungen ermöglicht wird, so dass die eine oder die mehreren Funktionseinrichtung, in der zweiten Position bzw Schiebestellung der Außenschale relativ zur Innenschale jeweils über den Durchbruch zugänglich ist/sind, wobei die eine oder mehreren Funktionseinrichtung(en) als Justiereinrichtung(en) ausgelegt sind, und wobei der Durchbruch zur Betätigung der einen oder mehrerer Justiereinrichtung(en) mit einem Werkzeug dient.

Die Funktionseinrichtung(en) umfassen die eine oder die mehreren Justiereinrichtung(en). Dadurch können wesentliche Funktionsträger eines Schubkastens vorteilhaft konstruktiv im Inneren der Zarge angeordnet werden, wo sie für einen Benutzer nicht sichtbar sind. Diese ist/sind dann mit einem Werkzeug in einer Schiebestellung der Außenschale relativ zur Innenschale, in welcher zudem das Rastelement(e) aus der Raststellung gelöst ist, einfach und sicher über den Durchbruch betätigbar.

Die Zargenlängsrichtung liegt in der Haupterstreckungsrichtung der Zarge insbesondere parallel zu einer Ausziehrichtung eines zugehörigen Schubkastens.

Ein Durchbruch im Sinne dieser Schrift kann insbesondere als eine Art Fenster oder Loch insbesondere in einem Flachmaterial aus Blech oder Kunststoff oder auch als eine Randaussparung in dem Flachmaterial ausgebildet sein, aus welchem die Schalen vorzugsweise bestehen. Derart wird die Außenschale relativ zur Innenschale vorteilhaft konstruktiv einfach festgelegt, wobei diese Verbindung einfach wieder lösbar ist, um Zugriff zu der einen oder den mehreren Funktionseinrichtungen zu erlangen. Derart wird die Zarge funktional weiterentwickelt, da eine gute Arretierung der Schalen und auch eine gute Zugänglichkeit zu der einen oder wenigstens einer der mehreren Funktionseinrichtungen realisiert wird.

Bevorzugt ist/ können ein oder mehrere Rastelement(e) in dem Hohlraum an der Außenschale oder der Innenschale angeordnet sein, das oder die jeweils in der ersten oder zweiten Position in den Durchbruch der Innenschale oder der Außenschale eingreift / eingreifen und dabei vorzugsweise den jeweiligen Durchbruch ganz oder teilweise verschließen. Derart ist / sind das eine oder die mehreren Rastelement(e) vorteilhaft konstruktiv im Inneren der Zarge angeordnet, wo es /sie für einen Benutzer nicht sichtbar ist /sind.

Es kann vorgesehen sein, dass durch Lösen einer Raststellung des jeweiligen Rastelementes mit einem Werkzeug oder von Hand von außen außerhalb der Zarge auch die Verrastung und somit die erste oder zweite Position auf einfache Weise gelöst werden kann, so dass ein Verschieben der Außenschale relativ zur Innenschale möglich wird.

Es ist bevorzugt, dass das / die Rastelement(e) an der Innenschale festgelegt ist/sind und dass der Durchbruch in der Außenschale vorgesehen ist. Denn dies führt zu einer besonders vorteilhaften Funktionalität und insgesamt ansprechenden Optik der Zarge.

In einer bevorzugten Ausführungsvariante der Erfindung umfassen ferner die Funktionseinrichtung(en) ein oder mehrere Arretiereinrichtung(en) oder ein oder mehrere Führungselement(e). Dadurch können wesentliche Funktionsträger eines Schubkastens vorteilhaft konstruktiv im Inneren der Zarge angeordnet werden, wo sie für einen Benutzer nicht sichtbar sind. Jedenfalls eine dieser Funktionseinrichtung(en) ist dann vorzugsweise mit einem Werkzeug in einer Schiebestellung der Außenschale relativ zur Innenschale, in welcher zudem das Rastelement(e) aus der Raststellung gelöst ist, einfach und sicher über den Durchbruch betätigbar.

In einer weiteren bevorzugten Ausführungsvariante der Erfindung weist der Außenwandabschnitt der Außenschale den oberen Rand auf, der zumindest um 90° zur Innenschale hin und/ oder optional weiter insbesondere um 180° umgebogen ist oder als weitere separate Außenschale zum Außenwandabschnitt der Außenschale ausgebildet ist. Dadurch wird die Außenschale vorteilhaft einfach ausgesteift und /oder erhält dadurch eine visuell ansprechendere Optik und obere Abdeckung.

In einer weiteren bevorzugten Ausführungsvariante der Erfindung ist am oberen Rand der Außenschale der Zarge ein um 90° nach unten gebogener schenkelartiger Führungslappen ausgebildet. Dadurch wird konstruktiv einfach im Zusammenspiel mit Führungselementen, die auf der Innenschale montiert sein können, eine Schiebeführung ausgebildet.

In einer weiteren bevorzugten Ausführungsvariante der Erfindung kann der obere Rand des Außenwandabschnitts der Außenschale der Zarge den Durchbruch aufweisen. Der Durchbruch dient vorzugsweise zur einfachen Zugänglichkeit der Justiereinrichtung mit einem Werkzeug, wie z.B. einem Schraubendreher. Dabei kann beispielsweise über die Justiereinrichtung beispielsweise die Neigung einer Wand, z.B. der Frontblende oder einer Rückwand der jeweiligen Zarge des Schubkastens gegenüber der Auszugsführung eingestellt werden. Dazu greift das Werkzeug in verschobener Stellung, welche der zweiten Position der Außenschale entspricht, in eine Drehmomentmitnahmegeometrie der Justiereinrichtung, insbesondere vertikal zum Schubkastenboden angeordnete Spindel, ein, so dass durch Drehen des Schraubendrehers die Justage einfach und vorteilhaft vorgenommen werden kann.

In einer weiteren bevorzugten Ausführungsvariante der Erfindung kann die Innenschale einen Innenwandabschnitt ausbilden, der einen oberen Rand aufweist. Dadurch wird die Innenschale vorteilhaft einfach ausgesteift.

In einer weiteren bevorzugten Ausführungsvariante der Erfindung kann der obere Rand des Innenwandabschnittes nach außen bzw. zur Außenschale hin abgebogen sein, so dass er einen Trageschenkel nach Art einer Traverse ausbildet. Dadurch wird konstruktiv einfach eine Montagebene im Hohlraum der Zarge gebildet.

In einer weiteren bevorzugten Ausführungsvariante der Erfindung kann der Trageschenkel zur Befestigung des einen oder der mehreren Rastelement(e) dienen.

Dadurch liegt /liegen das einen oder die mehreren Rastelement(e) dort vorteilhaft geschützt und optisch verdeckt.

In einer weiteren bevorzugten Ausführungsvariante der Erfindung kann das Rastelement nach dem Prinzip eines Schnapphakens ausgebildet sein. Dadurch wird im Zusammenspiel mit dem Durchbruch eine konstruktiv einfache sowie schnell und einfach montierbare und demontierbare Rastverbindung erzeugt.

In einer weiteren bevorzugten Ausführungsvariante der Erfindung kann der Schnapphaken als einseitiger Hebel ausgebildet sein. Dies ist eine konstruktiv einfache und bewährte Gestaltung des Schnapphakens.

In einer weiteren bevorzugten Ausführungsvariante der Erfindung kann das Rastelement einen Grundabschnitt aufweisen. Der Grundabschnitt ist als eine Art Aufschiebeschuh ausgeführt, so dass der Grundabschnitt eine nutartige Aufnahme für den Tragschenkel aufweist. Die nutartige Aufnahme ist von einem oberen Schenkel und einem unteren Schenkel gebildet ist. Dadurch wird eine konstruktiv einfache und damit vorteilhafte Vormontagemöglichkeit des Rastelements durch einfaches Aufschieben des Aufschiebschuhs auf den Trageschenkel geschaffen.

In einer weiteren bevorzugten Ausführungsvariante der Erfindung kann der obere Schenkel eine Ausnehmung und der untere Schenkel mehrere winkelförmige Einschnitte aufweisen, aus denen jeweils ein Lappen ausgestellt ist. Ferner kann der untere Schenkel einen mit der Ausnehmung korrespondierenden Rasthaken aufweisen. Der Rasthaken kann zudem im montierten Zustand des Rastelementes eine weitere mit dem Rasthaken korrespondierende Rastausnehmung aufweisen. Dadurch wird eine konstruktiv einfache und damit vorteilhafte Fixiermöglichkeit des Rastelements durch einfaches Verrasten auf den Trageschenkel- geschaffen.

In einer weiteren bevorzugten Ausführungsvariante der Erfindung schließt sich an den oberen Schenkel ein Rastabschnitt an. Der Rastabschnitt weist eine Aufkantung an der Schmalseite des Grundabschnitts auf und ist als einseitiger Hebel ausgeführt. Dies führt zu einem vorteilhaft einfachen konstruktiven Aufbau des Rastabschnitts.

In einer weiteren bevorzugten Ausführungsvariante der Erfindung kann der Rastabschnitt eine Aufkantung an der Längsseite des Grundabschnitts aufweisen. Der Rastabschnitt ist brückenartig ausgeführt. Dies führt zu einer vorteilhaft steifen Ausführung des Rastabschnitts und damit zu einem vorteilhaft sicheren Verrasten.

In einer weiteren bevorzugten Ausführungsvariante der Erfindung kann sich der einseitige Hebel einstückig an einem blockartigen Mittelteil anschließen. Dadurch wird konstruktiv einfach eine Aussteifung des Rastelementes geschaffen.

In einer weiteren bevorzugten Ausführungsvariante der Erfindung kann der Rastabschnitt eine Rastnase zum Eingriff in den Durchbruch aufweisen. Dadurch wird die die Außenschale relativ zur Innenschale vorteilhaft konstruktiv einfach festgelegt und/oder der Durchbruch sicher verschlossen.

In einer weiteren bevorzugten Ausführungsvariante der Erfindung kann die Rastnase an wenigstens zwei ihren Kanten schräg angepresst bzw. angefast sein. Dies erleichtert vorteilhaft ein Anschnäbeln der Rastnase an den Durchbruch.

In einer weiteren bevorzugten Ausführungsvariante der Erfindung kann die Rastnase an wenigstens zwei ihrer Kanten jeweils mit einem Radius abgerundet sein. Dies erleichtert vorteilhaft ein Anschnäbeln der Rastnase an den Durchbruch.

In einer weiteren bevorzugten Ausführungsvariante der Erfindung kann der Rastabschnitt eine Abkantung aufweisen. Dadurch wird konstruktiv einfach eine Hubbegrenzung des Rastabschnitts geschaffen.

In einer weiteren bevorzugten Ausführungsvariante der Erfindung ist das Rastelement aus einem Blech- oder Bandhalbzeug als Stanz-Biegeteil hergestellt. Dadurch wird ein fertigungstechnisch einfach und kostengünstig herstellbares, leichtes Rastelement geschaffen.

In einer anderen bevorzugten Ausführungsvariante der Erfindung kann das Rastelement einstückig aus einem Kunststoff durch ein Spritzgießverfahren hergestellt sein. Dadurch wird ein fertigungstechnisch einfach und kostengünstig herstellbares, leichtes Rastelement geschaffen.

In einer weiteren bevorzugten Ausführungsvariante der Erfindung kann das Rastelement eine Führungsnut aufweisen. Die Führungsnut wird durch einen Wandabschnitt und Grundabschnitt ausgebildet. In die Führungsnut kann im montierten Zustand des Rastelements und der Zarge der Führungslappen der Außenschale eingreifen. Dadurch wird konstruktiv einfach ein weiteres Führungselement geschaffen, so dass die Schiebeführung dadurch vorteilhaft weiter ausgesteift wird.

Die Erfindung schafft auch vorteilhaft einen Schubkasten mit einer Rückwand, einem Schubkastenboden, einer Frontblende sowie einer oder mehreren Zargen nach einem der darauf bezogenen Ansprüche.

Weitere vorteilhafte Ausgestaltungen der Erfindung sind den Unteransprüchen zu entnehmen.

Nachfolgend wird die Erfindung anhand eines Ausführungsbeispiels unter Bezug auf die Zeichnungen näher beschrieben. Es zeigen:
- Figur 1:: eine räumliche Ansicht eines Kastenmöbels mit drei Schubkästen, die sich im geschlossenen Zustand befinden;
- Figur 2:: in a) eine räumliche Ansicht von einem der Schubkästen aus Fig.1, mit einer Frontblende und (Seiten-)Zargen, von welchen eine erkennbar ist, in b) eine räumliche Ansicht des Schubkastens aus Fig. 2a, bei dem die Frontblende nicht dargestellt ist;
- Figur 3:: in a) eine räumliche Ansicht eines Ausschnitts des Schubkastens aus Fig. 2b, in dem eine Zarge und eine Rückwand des Schubkastens im geschlossenen Zustand der Zarge dargestellt ist, in b) eine Draufsicht der Darstellung nach Fig. 3a;
- Figur 4:: in a) eine räumliche Ansicht eines Ausschnitts des Schubkastens aus Fig. 2b, in dem die Zarge des Schubkastens im verschobenen Zustand, der Außenschale dargestellt ist, in b) eine Draufsicht der Darstellung nach Fig. 4a;
- Figur 5:: in a) eine räumliche Ansicht einer Zarge ohne Außenschale im Bereich der Rückwand ohne montiertes Rastelement, in b) die Zarge aus a) mit montiertem Rastelement;
- Figur 6:: eine Vorderansicht im Schnitt der montierten Zarge mit montiertem Rastelement;
- Figur 7:: in a) eine räumliche Vorderansicht eines Rastelementes; in b) eine räumliche Unteransicht des Rastelementes aus Fig. 7a;
- Figur 8:: eine räumliche Ansicht einer Ausführungsvariante des Rastelementes;
- Figur 9:: eine räumliche Ansicht einer weiteren Ausführungsvariante des Rastelementes.

Fig. 1 zeigt ein als Kastenmöbel 2 ausgebildetes Möbel. Das Kastenmöbel 2 weist einen Möbelkorpus 3 auf. In den Möbelkorpus 3 sind hier - rein beispielhaft - drei Schubkästen 4, 5 eingesetzt. Die Schubkästen 4, 5 sind in dem Möbelkorpus 3 verschieblich geführt, so dass jeder der Schubkästen 4, 5 jeweils aus dem Möbelkorpus 3 in eine Offenstellung herausgezogen und wieder aus dieser heraus in eine Geschlossenstellung schiebbar ist.

Der in Fig. 2a und Fig. 2b abgebildete Schubkasten 5 weist eine Frontblende 6a auf, die hier beispielhaft als eine relativ hohe Frontblende 6a ausgebildet ist. Der Schubkasten 5 weist ferner zwei Seitenzargen - nachfolgend auch kurz Zargen 1 genannt - sowie eine Rückwand 7 auf.

In Fig. 2b ist erkennbar, dass die Zargen 1 vorzugsweise jeweils zweischalig aufgebaut sind. Die Zarge 1 weist eine Art längliches Gehäuse nach Art einer Schale mit einer Außenschale 8 und einer Innenschale 9 auf.

Dabei ist die Außenschale 8 an der Innenschale 9 gehalten und relativ zu dieser verschieblich. Vorzugsweise ist die Außenschale 8 begrenzt verschieblich an der Innenschale 9 gehalten. Die Innenschale 9 umfasst mit der Außenschale 8 jeweils einen schmalen Hohlraum.

Der Begriff der Innenschale 9 und der Außenschale 8 bedeutet nicht, dass diese einstückig aufgebaut sein müssen. Die Innenschale 9 und die Außenschale 8 können vielmehr wiederum aus mehreren Elementen wie Blechstreifen zusammengesetzt oder gebildet sein, so dass diese im Zusammenspiel die Innenschale und die Außenschale 8, 9 bilden.

Der Schubkasten 5 weist ferner einen Schubkastenboden 10 auf. Vorzugsweise - aber nicht zwingend - sind die Außenschale 8 und die Innenschale 9 aus Metallblech hergestellt, insbesondere aus Stahlblech hergestellt. Sie können aber auch aus anderen Materialien hergestellt sein. Vorzugsweise sind die Innenschale 9 und die Außenschale 8 jeweils einstückig oder mehrstückig aus einem oder mehrere(n) Blechen, insbesondere aus Stahl, gefertigt, die abschnittsweise umformend umgebogen worden sind und an denen ggf. Aussparungen und dgl. durch Stanzen, Schneiden oder dgl. ausgebildet sind.

Es ist weiter bevorzugt, wenn die Außenschale 8 und die Innenschale 9 eine Zarge mit einer relativ geringen, d.h. "schmalen" Baubreite bilden, die vorzugsweise geringer als 15 mm, insbesondere schmaler als 12 mm ist. Gerade bei derart schmalen Zargen 1 ist die Erfindung vorteilhaft einsetzbar.

An oder in jeder der Zargen 1 ist/sind eine oder mehrere als Justiereinrichtung(en) 25 ausgelegte Funktionseinrichtung(en) angeordnet. Die Funktionseinrichtungen sind im Wesentlichen in dem Hohlraum zwischen der Außenschale 8 und der Innenschale 9 angeordnet. Zu diesen Funktionseinrichtungen können ferner ein oder mehrere Arretiereinrichtungen 24, ein oder mehrere Führungselement(e) 109 und ein oder mehrere Rastelement(e) 100 gehören (siehe dazu z.B. Fig. 5a, 5b).

Um einen Zugang zu dem oder den Funktionselementen -insbesondere zu der Justiereinrichtung 25- zu realisieren, die ganz oder teilweise in dem Zwischenraum zwischen der Innenschale 9 und der Außenschale 8 angeordnet sind, ist die Innenschale 9 relativ zur Außenschale 8 verschieblich, vorzugsweise begrenzt verschieblich ist. (zur Veranschaulichung siehe beispielsweise Fig. 4a und Fig. 4b).

In Fig. 4a ist erkennbar, dass die Außenschale 8 einstückig ausgestaltet sein kann. Die Außenschale 8 weist zudem einen Außenwandabschnitt 11 auf, der im Wesentlichen oder vollständig die sichtbare Außenwand der Zarge 1 ausbildet. Zur Rückwand 7 hin ist die Innenschale 9 hier um deren Breite B kürzer als die Außenschale 8.

Vorzugsweise kann ein oberer Rand 12 dieses Außenwandabschnitts 11 zunächst um 90° zur Innenschale 9 hin umgebogen und /oder weiter um 180° -also von der Innenschale 9 weg- umgebogen sein oder aber als weitere separate Außenschale (8'), beispielsweise in Form einer Leiste ausgebildet sein. Es kann ferner ein um 90° nach unten gebogener schenkelartiger Führungslappen 13 am oberen Rand 12 der Außenschale (8,8') ausgebildet sein (siehe Fig. 6).

In den Figuren 3a, 3b, 4a, 4b ist dargestellt, dass hier der obere Rand 12 des Außenwandabschnitts 11 der jeweiligen Zarge 1 einen Durchbruch 14 aufweist. Der Durchbruch ist hier als viereckiger, insbesondere quadratischer Durchbruch 14 gestaltet. Der Durchbruch 14 kann alternativ auch eine andere Geometrie aufweisen, insbesondere kann er auch eine kreisrunde Geometrie aufweisen -also als "Loch" gestaltetet sein. Ferner kann der Durchbruch 14 auch an einer anderen Position an der Außenschale 8 angebracht sein. Vorstellbar ist beispielsweise eine Position des Durchbruchs 14 in dem Außenwandabschnitt 11 -also in einer Position senkrecht zur Position am oberen Rand 12 des Außenwandabschnitts 11.

Der Durchbruch 14 dient zur Betätigung der Justiereinrichtung 25 mit einem Werkzeug, wie z.B. einem Schraubendreher. Dabei wird über die Justiereinrichtung 25 beispielsweise die Neigung des Schubkastens relativ zur Auszugsführung eingestellt. Dazu greift das Werkzeug in einer zweiten Position der Außenschale 8 in eine Drehmomentmitnahmegeometrie der Justiereinrichtung 25 ein, so dass durch Drehen des Schraubendrehers die Justage einfach und vorteilhaft vorgenommen werden kann (siehe dazu Fig. 4b). In einer ersten Position der Außenschale 8 (siehe Fig. 3a und Fig. 3b) ist der Durchbruch 14 von einer Rastnase 101 des Rastelements 100 durchgriffen.

Der obere Rand 12 bildet hier auch einen zum Außenwandabschnitt 11 winklig angeordneten Deckleistenabschnitt 15 aus, der die Außenschale 8 nach oben hin abschließt. Dazu ist der Deckleistenabschnitt 15 vorzugsweise um 90° relativ zum Außenwandabschnitt 11 umgebogen oder als separate Leiste einer mehrstückigen Außenschale 8, 8' ausgebildet.

Ein oberer Rand 16 des Innenwandabschnittes 17 - siehe Fig. 5a, 5b, 6 - ist nach außen bzw. zur Außenschale 8 hin abgebogen, so dass er einen Trageschenkel 18 nach Art einer Traverse ausbildet. Zwischen dem Trageschenkel 18 und der Innen- und der Außenschale 8, 9 wird damit zum oberen Randbereich hier ein Aufnahmekanal 19 gebildet.

Der Trageschenkel 18 dient hier zur Befestigung von mehreren Führungselemente(n) 21. Diese sind in dem Aufnahmekanal 19 angeordnet und liegen dort vorteilhaft geschützt und optisch verdeckt. Auf ihnen gleitet die Außenschale 8 bzw. der Führungslappen 13. Sie bilden daher mit der Außenschale 8 bzw. dem Führungslappen 13 eine Schiebeführung aus (siehe Fig. 5a, 5b, 6). Dies ist vorteilhaft, aber im Rahmen der Erfindung nicht zwingend.

Vorzugsweise sind mehrere der Führungselemente 21 in einer Reihe zueinander beabstandet auf dem Trageschenkel 18 der Innenschale 9 verteilt. Der Trageschenkel 18 und ein daran angrenzender Wandbereich der Innenschale 9 bilden zwei der Wände des Aufnahmekanals 19. Zwei andere Wände dieses Aufnahmekanals 19 bildet die Außenschale 8 aus. Der Aufnahmekanal 19 ist damit ringsum geschlossen ausgebildet. Die oberen Führungselemente 21 sind damit in ihrer Einbaustellung an einem Schubkasten von außen nicht sichtbar.

Die Führungselemente 21 können im Aufnahmekanal 19 ortsfest beispielsweise mit Schrauben oder Nieten und/oder Rastmitteln oder dgl. festgelegt sein. Bevorzugt - da einfach und unkompliziert - ist eine Befestigung mit wenigstens einem Rasthaken 109 oder mehreren Rasthaken, der/die in eine Rastausnehmung 110 des Trageschenkels 18 eingreift/eingreifen (siehe Fig. 6).

In Fig. 5a ist die Außenschale 8 der Zarge 1 nicht dargestellt. Gut erkennbar ist deshalb die Arretiereinrichtung 24 für die Rückwand 7. Gut erkennbar sind ebenfalls die - hier zwei- Führungselemente 21, in der die Außenschale 8 an der Inneschale 9 geführt ist und so die Schiebeführung ausgebildet ist. Die Führungselemente 21 sind hier auf dem Tragschenkel 18 der Innenschale 9 durch eine Rastverbindung befestigt.

In Fig. 5a ist ebenfalls das Rastelement 100 dargestellt und zwar in einen unmontierten Zustand. Das Rastelement 100 bildet die Rastnase 101 aus. Die Rastnase 101 durchgreift im montierten Zustand des Rastelementes 100 in einer ersten Position der Außenschale 8 der Zarge 1 den Durchbruch 14. Das Rastelement (100) kann dabei vorteilhafterweise oberflächenbündig mit der Außenschale (8,8') abschließen. Dadurch wird die die Außenschale 8 relativ zur Innenschale 9 vorteilhaft konstruktiv einfach festgelegt und/oder der Durchbruch 14 verschlossen.

Das Rastelement 100 ist hier nach dem Prinzip eines Schnapphakens ausgebildet. Der Schnapphaken ist hier als einseitiger Hebel ausgebildet, wie es in Fig. 7a und 7b besser erkennbar dargestellt ist.

Das Rastelement 100 in Fig. 7a und Fig. 7b weist einen Grundabschnitt 102 auf, der hier als eine Art Aufschiebeschuh ausgeführt ist. Insofern weist der Grundabschnitt 102 eine nutartige Aufnahme 103 für den Tragschenkel 18 auf. Die nutartige Aufnahme 103 wird von einem oberen Schenkel 104 und einem unteren Schenkel 105 gebildet, die jeweils der Grundabschnitt 102 ausbildet. Durch die nutartige Aufnahme kann das Rastelement einfach und vorteilhaft auf den Tragschenkel 18 der Innenschale 9 aufgeschoben werden.

Der obere Schenkel 104 weist einen Ausnehmung 106 auf. Der untere Schenkel 105 weist mehrere -hier zwei- winkelförmige Einschnitte 107 auf, aus denen jeweils ein Lappen 108 ausgestellt ist. Der untere Schenkel 105 weist ferner einen mit der Ausnehmung 106 korrespondierenden Rasthaken 109 auf.

Der Rasthaken 109 durchgreift im montierten Zustand des Rastelementes 100 eine weitere mit dem Rasthaken 109 korrespondierenden Rastausnehmung 110 in dem Tragschenkel 18, sowie die Ausnehmung 106. Derart wird eine sichere und einfache Rast- oder Schnappverbindung gebildet, durch die sich das Rastelement 100 vorteilhaft einfach auf den Tragschenkel 18 der Innenschale 9 montieren lässt.

An dem oberen Schenkel 104 schließt sich ein Rastabschnitt 111 an. Der Rastabschnitt 111 weist eine Aufkantung 112 an der Schmalseite des Grundabschnitts 102 auf. Der Rastabschnitt 111 ist hier als einseitiger Hebel ausgeführt. Der Rastabschnitt 111 weist ferner die Rastnase 101 auf, die hier jeweils an ihren Kanten schräg angepresst ist. Die durch die jeweilige Anpressung entstehenden Fasen 113 erleichtern das Anschnäbeln der Rastnase 101 beim Durchgreifen des Durchbruchs 14 der Außenschale 8. Ferner weist der Rastabschnitt 111 eine weitere Abkantung 114 auf. Die Abkantung 114 dient als Hubanschlag des Rastabschnitts 111.

In Fig. 8 ist eine Ausführungsvariante des Rastelements 100 dargestellt. Um Wiederholungen zu vermeiden werden im Folgenden nur Abweichungen oder Ergänzungen zum Rastelement 100 nach Fig. 7a und Fig. 7b beschrieben. Abweichend vom Rastelement 100 nach Fig. 7a und Fig. 7b weist der Rastabschnitt 111 hier eine Aufkantung 112 an der Längsseite des Grundabschnitts 102 auf. Der Rastabschnitt 111 ist hier brückenartig ausgeführt. Der Rastabschnitt 111 weist ferner die Rastnase 101 auf, die hier jeweils an zwei Kanten schräg angepresst ist. Die durch die jeweilige Anpressung entstehenden Fasen113 erleichtern das Anschnäbeln der Rastnase 101 beim Durchgreifen des Durchbruchs 14 der Außenschale 8.

Das Rastelement 100 nach Fig. 7a und 7b bzw. nach Fig. 8 ist vorzugsweise aus einem Blech- oder Bandhalbzeug als Stanz-Biegeteil hergestellt. Als Werkstoff ist hier vorzugsweise ein sogenannter Edelstahl bzw. ein rost- und säurebeständigen Stahl verwendet. Das Rastelement 100 kann auch aus einem anderen Werkstoff hergestellt sein.

In Fig. 9 ist eine weitere Ausführungsvariante des Rastelements 100 dargestellt. Abweichend von den Ausführungsvarianten nach Fig. 7a, 7b und Fig. 8 ist das Rastelement 100 einstückig aus einem Kunststoff vorzugsweise durch ein Spritzgießverfahren hergestellt.

Hinsichtlich der geometrischen Merkmale folgt das Rastelement 100 nach Fig. 9 im Wesentlichen der Ausführung nach Fig. 7a und 7b. Abweichend davon weist das Rastelement 100 nach Fig. 9 keinen Aufnahmeschuh auf. Vielmehr wird das Rastelement 100 über seinen Grundabschnitt 102 sowie dem Rasthaken 109 auf dem Tragschenkel 18 der Innenschale 9 befestigt. Der Rastabschnitt 111 ist hier ebenfalls als ein einseitiger Hebel ausgeführt, der sich einstückig an einem blockartigen Mittelteil 115 anschließt. Der Rastabschnitt 111 bildet die Rastnase 101 aus, die hier an zwei Kanten Fasen 113 aufweist und hier an zwei weiteren Kanten jeweils mit einem Radius 116 abgerundet ist. Ferner weist das Rastelement 100 einen Wandabschnitt 117 auf, der sich der Länge nach auf der Innenschale 9 zugewandten Seite des Rastelements 100 erstreckt. Der Wandabschnitt 117 bildet mit dem Grundabschnitt eine Führungsnut 118 aus. In die Führungsnut 118 greift im montierten Zustand des Rastelements 100 und der Zarge 1 der Führungslappen 13 der Außenschale 8 ein.

Die in den Fig. 7a, 7b, 8 und 9 dargestellten Rastelemente 100 sind lediglich beispielhaft zu verstehen. Es sind deshalb auch Ausführungen des Rastelements 100 mit anderen Geometrien, anderen Herstellverfahren und anderen Werkstoffen als hier beschrieben vorstellbar. Wesentlich ist die Funktion des Abdeckens und Verrastens mit dem Durchbruch 27 der Außenschale 8.

**Bezugszeichen**

| | |
|---|---|
| Zarge | 1 |
| Kastenmöbel | 2 |
| Möbelkorpus | 3 |
| Schubkasten | 4 |
| Schubkasten | 5 |
| Frontblende | 6a, 6b |
| Rückwand | 7 |
| Außenschale | 8 |
| Innenschale | 9 |
| Schubkastenboden | 10 |
| Außenwandabschnitt | 11 |
| Oberer Rand (Außenschale) | 12 |
| Führungslappen | 13 |
| Durchbruch | 14 |
| Deckleistenabschnitt | 15 |
| Oberer Rand (Innenschale) | 16 |
| Innenwandabschnitt | 17 |
| Tragschenkel | 18 |
| Aufnahmekanal | 19 |
| Führungselement | 21 |
| Arretiereinrichtung | 24 |
| Justiereinrichtung | 25 |
| | |
| Rastelement | 100 |
| Rastnase | 101 |
| Grundabschnitt | 102 |
| Aufnahme | 103 |
| Oberer Schenkel | 104 |
| Unterer Schenkel | 105 |
| Ausnehmung | 106 |
| Einschnitt | 107 |
| Lappen | 108 |
| Rasthaken | 109 |
| Rastausnehmung | 110 |
| Rastabschnitt | 111 |
| Aufkantung | 112 |
| Fase | 113 |
| Abkantung | 114 |
| Mittelteil | 115 |
| Radius | 116 |
| Wandabschnitt | 117 |
| Führungsnut | 118 |

## Patentansprüche

1. Zarge (1) für einen Schubkasten (4, 5), die eine Außenschale (8) und eine Innenschale (9) aufweist, wobei die Außenschale (8) einen Außenwandabschnitt (11) aufweist, der im Wesentlichen oder vollständig die sichtbare Außenwand der Zarge (1) ausbildet und einen oberen Rand (12) aufweist, welcher bei Anwendung annähernd parallel zum Schubkastenboden verläuft, wobei die Außenschale (8) relativ zur Innenschale (9) verschieblich geführt ist und wobei die Außenschale (8) und die Innenschale (9) einen Hohlraum zwischen sich ausbilden, der eine oder mehrere Funktionseinrichtungen aufweist und wobei die Außenschale (8) in einer ersten Position zu der Innenschale (9) einen Zugriff auf die eine Funktionseinrichtung oder wenigstens eine der mehreren Funktionseinrichtungen verhindert und diese verdeckt, wobei die Außenschale (8) und/oder Innenschale (9) einen Durchbruch aufweist über welchen in einer in Zargenlängsrichtung gegenüber der ersten Position verschobenen zweiten Position ein Zugriff auf die eine Funktionseinrichtung oder wenigstens eine der mehreren Funktionseinrichtungen ermöglicht wird, so dass die eine oder die mehreren Funktionseinrichtung in der zweiten Position bzw. Schiebestellung der Außenschale (8) relativ zur Innenschale jeweils über den Durchbruch (14) zugänglich ist/sind, **dadurch gekennzeichnet, dass** die eine oder mehreren Funktionseinrichtung(en) als Justiereinrichtung(en) (25) ausgelegt sind, und dass der Durchbruch (14) zur Betätigung der einen oder mehrerer Justiereinrichtung(en) mit einem Werkzeug dient.

2. Zarge (1) nach Anspruch 1, **dadurch gekennzeichnet, dass** ein oder mehrere Rastelement(e) (100) in dem Hohlraum an der Außenschale oder der Innenschale angeordnet ist/ sind und jeweils in der ersten Position oder zweiten Position in den Durchbruch, der Innenschale oder der Außenschale eingreift / eingreifen und dabei vorzugsweise den jeweiligen Durchbruch ganz oder teilweise verschließen.

3. Zarge (1) nach Anspruch 1 oder 2, **dadurch gekennzeichnet, dass** die Funktionseinrichtung(en) ferner ein oder mehrere Arretiereinrichtung(en) (24), und/ oder ein oder mehrere Führungselement(e) (109) aufweisen.

4. Zarge (1) nach einem der vorstehenden Ansprüche 1 bis 3, **dadurch gekennzeichnet, dass** der obere Rand (12) als weitere separate Außenschale (8') zum Außenwandabschnitt (11) der Außenschale (8) ausgebildet ist.

5. Zarge (1) nach Anspruch einem der vorstehenden Ansprüche 1 bis 3, **dadurch gekennzeichnet, dass** der obere Rand (12) zumindest um 90° zur Innenschale (9) hin und / oder optional weiter insbesondere nochmals um 180° umgebogen ist.

6. Zarge (1) nach Anspruch einem der vorstehenden Ansprüche 1 bis 5, **dadurch gekennzeichnet, dass** der obere Rand (12) des Außenwandabschnitts (11) den Durchbruch (14) aufweist.

7. Zarge (1) nach einem der vorgenannten Ansprüche, **dadurch gekennzeichnet, dass** die Innenschale (9) einen Innenwandabschnitt (17) ausbildet, der einen oberen Rand (16) aufweist und nach außen bzw. zur Außenschale (8) hin abgebogen ist, so dass er einen Trageschenkel (18) nach Art einer Traverse ausbildet.

8. Zarge (1) nach einem der vorgenannten Ansprüche, **dadurch gekennzeichnet, dass** das Rastelement (100) einen Grundabschnitt (102) aufweist und dass der Grundabschnitt (102) als Aufschiebeschuh ausgebildet ist, so dass der Grundabschnitt (102) eine nutartige Aufnahme (103) für den Tragschenkel (18) aufweist.

9. Zarge (1) nach einem der vorgenannten Ansprüche, **dadurch gekennzeichnet, dass** das das Rastelement (100) aus einem Blech- oder Bandhalbzeug als Stanz-Biegeteil hergestellt ist.

10. Zarge (1) nach einem der vorgenannten Ansprüche, **dadurch gekennzeichnet, dass** das Rastelement (100) einstückig aus einem Kunststoff durch ein Spritzgießverfahren hergestellt ist.

11. Zarge (1) nach einem der vorgenannten Ansprüche 9 oder 10, **dadurch gekennzeichnet, dass** das Rastelement (100) eine Führungsnut (118) zur Führung der Außenschale (8) aufweist,

12. Zarge (1) nach Anspruch 11, **dadurch gekennzeichnet, dass** in die Führungsnut (118) im montierten Zustand des Rastelements (100) und der Zarge (1) der Führungslappen (13) der Außenschale (8) eingreift.

13. Schubkasten (4, 5) mit einer Rückwand (7), einem Schubkastenboden (10), einer Frontblende (6a, 6b) sowie einer oder mehreren Zargen (1) nach einem der vorgenannten Ansprüche.

## Claims

1. Frame (1) for a drawer (4, 5), which has an outer shell (8) and an inner shell (9), wherein the outer shell (8) has an outer wall section (11) which substantially or completely forms the visible outer wall of the frame (1) and has an upper edge (12) which extends, in use, approximately parallel to the drawer bottom, wherein the outer shell (8) is displaceably guided relative to the inner shell (9) and wherein the outer shell (8) and the inner shell (9) form a cavity therebetween which has one or more functional devices, and wherein the outer shell (8), in a first position relative to the inner shell (9), prevents access to the one functional device or at least one of the plurality of functional devices and covers the latter, wherein the outer shell (8) and/or inner shell (9) has an opening via which access to the one functional device or at least one of the plurality of functional devices is made possible in a second position, which is displaced in the longitudinal direction of the frame relative to the first position, so that the one or the plurality of functional devices, in the second position or sliding position of the outer shell (8) relative to the inner shell, is or are accessible in each case via the opening (14), **characterized in that** the one or the plurality of functional device(s) are designed as adjusting device(s) (25), and **in that** the opening (14) is used for actuating the one or more adjusting device(s) with a tool.

2. Frame (1) according to claim 1, **characterized in that** one or more latching element(s) (100) is/are arranged in the cavity on the outer shell or the inner shell and engage(s) in each case in the first position or second position in the opening, the inner shell or the outer shell and thereby preferably close the respective opening completely or partially.

3. Frame (1) according to claim 1 or 2, **characterized in that** the functional device(s) further comprise(s) one or more locking device(s) (24) and/or one or more guide element(s) (109).

4. Frame (1) according to one of the preceding claims 1 to 3, **characterized in that** the upper edge (12) is formed as a further separate outer shell (8') to the outer wall section (11) of the outer shell (8).

5. Frame (1) according to one of the preceding claims 1 to 3, **characterized in that** the upper edge (12) is bent at least by 90° towards the inner shell (9) and/or optionally further, in particular again by 180°.

6. Frame (1) according to one of the preceding claims 1 to 5, **characterized in that** the upper edge (12) of the outer wall section (11) has the opening (14).

7. Frame (1) according to one of the preceding claims, **characterized in that** the inner shell (9) forms an inner wall section (17) which has an upper edge (16) and is bent outwards or towards the outer shell (8) so that it forms a support leg (18) in the manner of a crossbeam.

8. Frame (1) according to one of the preceding claims, **characterized in that** the latching element (100) has a base section (102) and **in that** the base section (102) is formed as a slide-on shoe, so that the base section (102) has a groove-like receptacle (103) for the support leg (18).

9. Frame (1) according to one of the preceding claims, **characterized in that** the latching element (100) is made from a sheet or strip semi-finished product as a punched and bent part.

10. Frame (1) according to one of the preceding claims, **characterized in that** the latching element (100) is manufactured in one piece from a plastic by an injection molding process.

11. Frame (1) according to one of the preceding claims 9 or 10, **characterized in that** the latching element (100) has a guide groove (118) for guiding the outer shell (8).

12. Frame (1) according to claim 11, **characterized in that** the guide groove (118) is engaged by the guide tab (13) of the outer shell (8) in the assembled state of the latching element (100) and the frame (1).

13. Drawer (4, 5) having a rear panel (7), a drawer bottom (10), a front panel (6a, 6b) as well as one or more frames (1) according to one of the preceding claims.

## Revendications

1. Châssis (1) pour un tiroir (4, 5) qui présente une coque extérieure (8) et une coque intérieure (9), la coque extérieure (8) présentant une partie de paroi extérieure (11) qui forme essentiellement ou entièrement la paroi extérieure visible du châssis (1) et présente un bord supérieur (12), qui, en utilisation, s'étend à peu près parallèlement au fond de tiroir, la coque extérieure (8) étant guidée de manière coulissante par rapport à la coque intérieure (9) et la coque extérieure (8) et la coque intérieure (9) formant entre elles une cavité qui présente un ou plusieurs dispositifs fonctionnels et la coque extérieure (8), dans une première position par rapport à la coque intérieure (9), empêchant un accès au dispositif fonctionnel ou à au moins l'un des plusieurs dispositifs fonctionnels et les recouvrant, la coque extérieure (8) et/ou la coque intérieure (9) présentant une ouverture par laquelle, dans une deuxième position décalée dans la direction longitudinale du châssis par rapport à la première position, un accès au dispositif fonctionnel ou à au moins l'un des plusieurs dispositifs fonctionnels est rendu possible, de sorte que le ou les plusieurs dispositif(s) fonctionnel(s), dans la deuxième position ou position de coulissement de la coque extérieure (8) par rapport à la coque intérieure est/sont respectivement accessible(s) par l'ouverture (14), **caractérisé en ce que** le ou les plusieurs dispositif(s) fonctionnel(s) est/sont conçu(s) comme un ou plusieurs dispositif(s) d'ajustement (25) et **en ce que** l'ouverture (14) sert à actionner le ou les plusieurs dispositif(s) d'ajustement avec un outil.

2. Châssis (1) selon la revendication 1, **caractérisé en ce qu'**un ou plusieurs élément(s) d'encliquetage (100) est/sont disposé(s) dans la cavité sur la coque extérieure ou la coque intérieure et s'engage(nt) respectivement dans la première position ou la deuxième position dans l'ouverture, la coque intérieure ou la coque extérieure et ferme(nt) ainsi de préférence entièrement ou partiellement l'ouverture respective.

3. Châssis (1) selon la revendication 1 ou 2, **caractérisé en ce que** le ou les dispositif(s) fonctionnel(s) présente(nt) en outre un ou plusieurs dispositif(s) d'arrêt (24) et/ou un ou plusieurs élément(s) de guidage (109).

4. Châssis (1) selon l'une des revendications 1 à 3 précédentes, **caractérisé en ce que** le bord supérieur (12) est réalisé sous la forme d'une autre coque extérieure (8') séparée de la partie de paroi extérieure (11) de la coque extérieure (8).

5. Châssis (1) selon l'une des revendications 1 à 3 précédentes, **caractérisé en ce que** le bord supérieur (12) est replié au moins de 90° vers la coque intérieure (9) et/ou, en option, plus loin, en particulier encore une fois de 180°.

6. Châssis (1) selon l'une des revendications 1 à 5 précédentes, **caractérisé en ce que** le bord supérieur (12) de la partie de paroi extérieure (11) présente l'ouverture (14).

7. Châssis (1) selon l'une des revendications précédentes, **caractérisé en ce que** la coque intérieure (9) forme une partie de paroi intérieure (17) qui présente un bord supérieur (16) et qui est repliée vers l'extérieur ou vers la coque extérieure (8) de sorte qu'elle forme une branche de support (18) à la manière d'une traverse.

8. Châssis (1) selon l'une des revendications précédentes, **caractérisé en ce que** l'élément d'encliquetage (100) présente une partie de base (102) et **en ce que** la partie de base (102) est réalisée sous la forme d'un sabot d'enfilage, de sorte que la partie de base (102) présente un logement (103) en forme de rainure pour la branche de support (18).

9. Châssis (1) selon l'une des revendications précédentes, **caractérisé en ce que** l'élément d'encliquetage (100) est fabriqué à partir d'un demi-produit en tôle ou en bande sous la forme d'une pièce découpée et pliée.

10. Châssis (1) selon l'une des revendications précédentes, **caractérisé en ce que** l'élément d'encliquetage (100) est fabriqué d'une seule pièce en matière plastique par un procédé de moulage par injection.

11. Châssis (1) selon l'une des revendications 9 ou 10 précédentes, **caractérisé en ce que** l'élément d'encliquetage (100) présente une rainure de guidage (118) pour guider la coque extérieure (8).

12. Châssis (1) selon la revendication 11, **caractérisé en ce que** la languette de guidage (13) de la coque extérieure (8) s'engage dans la rainure de guidage (118) lorsque l'élément d'encliquetage (100) et le châssis (1) sont montés.

13. Tiroir (4, 5) comprenant une paroi arrière (7), un fond de tiroir (10), un panneau frontal (6a, 6b) ainsi qu'un ou plusieurs châssis (1) selon l'une des revendications précédentes.
